# EUROPÄISCHE PATENTSCHRIFT

(11) **EP 0 330 860 B1**
(45) Veröffentlichungstag und Bekanntmachung des Hinweises auf die Patenterteilung: **15.01.1992**
(21) Anmeldenummer: 89101909.3
(22) Anmeldetag: 03.02.1989
(51) Int. Cl.: B67D 5/32

(54) **Überwachungssystem für das Befüllen von Behältern**
Monitoring device for filling tanks
Dispositif de sécurité pour le remplissage de réservoirs

(30) Priorität: 03.03.1988 DE 3806899
(43) Veröffentlichungstag der Anmeldung: 06.09.1989
(73) Patentinhaber: SCHERING AKTIENGESELLSCHAFT, 59179 Bergkamen (DE)
(72) Erfinder: Schirmacher, Manfred, D-4709 Bergkamen (DE)

(56) Entgegenhaltungen:
- DE-A- 3 019 300
- DE-A- 3 210 932
- FR-A- 1 572 924
- US-A- 3 141 113

## Beschreibung

Die Erfindung bezieht sich auf ein Überwachungssystem entsprechend dem Oberbegriff des Anspruchs 1.

Die Handhabung umweltgefährdender Flüssigkeiten erfordert insbesondere beim Befüllen transportabler Gefäße wie z.B. Tankwagen in Abhängigkeit von den besonderen Eigenschaften der Flüssigkeit die Beachtung besonderer Sicherheitsvorkehrungen. Dies betrifft sowohl die Zuverlässigkeit der Verbindungen zwischen ortsfesten, dem Befüllen dienenden Rohrleitungsanschlüssen einerseits und dem Gefäß andererseits sowie den Befüllvorgang selbst, insbesondere die Überwachung der Einhaltung eines maximalen Füllstandes innerhalb des Behälters.

Die bisher bekannten Systeme, nämlich Waagen, Zähler, Zapfpistolen oder dergleichen gelten in zahlreichen Fällen unter anderem aufgrund von Schmutzablagerungen als nicht hinreichend betriebssicher und erfassen außerdem nur jeweils Teilaspekte des genannten Problems. Dies trifft auch für die an sich bekannten Überfüllsicherungen zu.

Bei den hier zur handhabenden Flüssigkeiten kann es sich beispielsweise um wassergefährdende, brennbare Flüssigkeitsgemische, Säuren, Lösungsmittel und dergleichen handeln, welche in Einzelfällen Korrosionsprobleme mit sich bringen, wodurch sich die Zuverlässigkeit einer Verbindung zwischen einer Zapfstelle und einem Tankfahrzeug im Zeitablauf ändert. Die Beachtung all dieser Sicherheitsvorkehrungen stellt darüber hinaus ein Hindernis dar, um derartige Zapfstellen in automatisiert arbeitende Anlagen zu integrieren.

Es ist daher die Aufgabe der Erfindung, ein für das Befüllen von Behältern geeignetes Überwachungssystem zu entwerfen, durch welches eine automatische Überwachung der wesentlichen Sicherheitsaspekte des Befüllvorgangs möglich ist und durch welches bei die Betriebssicherheit gefährdenden Störungen ein laufender Befüllvorgang sofort unterbrochen wird bzw. ein Befüllvorgang nicht eingeleitet wird. Gelöst ist diese Aufgabe bei einem gattungsgemäßen Überwachungssystem durch die Merkmale des Kennzeichnungsteils des Anspruchs 1.

Erfindungswesentlich ist, daß eine Überfüllsicherung, nämlich eine als Grenzwertmelder fungierende Meßeinrichtung mit einer Einrichtung zur Überprüfung des Zustands der Verbindungsleitung kombiniert ist, so daß Störungen im Bereich der Verbindungsleitung einerseits und eine möglich Überfüllung des Behälters andererseits sofort erkennbar sind. Die Signalisierung derartiger Störungen kann beispielsweise mit einer sofortigen Unterbrechung des Produktflusses verknüpft werden. Es besteht darüber hinaus die Möglichkeit, derartige Störungen in an sich bekannter Weise in einer Schaltwarte zur Anzeige zu bringen. Der genannte Stromkreis, in den sowohl die Meßeinrichtung als auch die Verbindungsleitung eingebunden sind, stellt somit das Element dar, durch welches die Überwachung durchgeführt wird. Wesentlich ist in diesem Zusammenhang ferner, daß die elektrisch leitfähige Verbindungsleitung gegenüber der Zapfstelle einerseits und dem Behälter andererseits elektrisch isoliert angebracht ist, so daß der über die Verbindungsleitung geführte elektrische Strom lediglich von der Beschaffenheit dieser Leitung bzw. deren Verknüpfung mit den isolierten Enden der Zapfstelle bzw. dem ebenfalls isolierten Anschlußstellen des Behälters abhängig ist.

Gemäß den Merkmalen des Anspruchs 2 ist die Meßeinrichtung als Kaltleitersystem ausgebildet, welches hier aufgrund seines robusten Aufbaus als besonders vorteilhaft angesehen wird. Es ist insbesondere erschütterungsfest, wobei zum Betrieb lediglich zwei Adern benötigt werden. Das Kaltleitersystem reagiert bekanntlich auf die Temperatur eines Widerstands und wird hier als Grenzwertgeber eingesetzt. Eine durch Erreichung eines maximalen Füllstands bedingte Widerstandsänderung kann somit über den genannten Stromkreis sofort erkannt und steuerungstechnisch zur Unterbindung eines weiteren Produktflusses umgesetzt werden. Über die genannte Überwachungseinrichtung wird in dem Stromkreis eine Spannungsquelle zur Verfügung gestellt und darüber hinaus der Stromkreis überwacht, beispielsweise hinsichtlich dessen Leitfähigkeit. Sowohl während eines laufenden Befüllvorgangs als auch vor der Einleitung eines Befüllvorgangs ist somit über den Stromkreis der Zustand der Verbindungsleitung erkennbar.

Durch die Merkmale des Anspruchs 3 werden lokale elektrostatische Ladungen vermieden.

Die Erfindung wird im folgenden unter Bezugnahme auf das in der Zeichnung schematisch wiedergegebene Ausführungsbeispiel näher erläutert werden.

Mit 1 ist in der Zeichnung ein transportierbarer Behälter zur Aufnahme von Flüssigkeiten bezeichnet, der an der Stelle 2 mit einer Befüll- und an der Stelle 3 mit einer Entlüftungsöffnung versehen ist. Bei den, in dem Behälter 1 aufgenommenen Flüssigkeiten kann es sich beispielsweise um wassergefährdende Stoffe wie brennbare Flüssigkeitsgemische, Säuren, Lösungsmittel und dergleichen handeln, somit um Flüssigkeiten, deren Handhabung besonderen Sicherheitsvorschriften unterliegt.

Die an den Stellen 2, 3 befindlichen Öffnungen des Behälters sind in nicht näher dargestellter Weise verschließbar ausgebildet und außenseitig jeweils mit Anschlußflanschen 4, 5 versehen.

Mit 6, 7 sind stationär angeordnete Rohrleitungen bezeichnet, die jeweils der Zuführung von Flüssigkeit bzw. der Entlüftung dienen und deren Endpunkte durch Anschlußflansche 8, 9 gebildet werden. Im Zuge der Rohrleitung 6 ist ein beispielsweise elektromagnetisch schaltbares Absperrorgan 10 angeordnet.

Mit 11, 12 sind Verbindungsleitungen, beispielsweise flexible Verbindungsschläuche bezeichnet, die endseitig wiederum jeweils in Anschlußflanschen 11′ bzw. 12′ enden. Die Verbindungsleitung 11 ist über ihre Anschlußflansche 11′ an die Rohrleitung 6 einerseits und den Anschlußflansch 4 des Behälters 1 andererseits angeschlossen. Eine vergleichbare Verknüpfung besteht zwischen den Anschlußflanschen 12′ der Verbindungsleitung 12 bezüglich der Rohrleitung 7 einerseits und dem Anschlußflansch 5 des Behälters 1 andererseits.

Die Verbindungsleitungen 11, 12 sind in an sich bekannter Weise elektrisch leitfähig ausgebildet, wobei die durch die Paarungen von Anschlußflanschen 8, 11′; 4, 11′; 5, 12′ und 9, 12′ gebildeten Flanschverbindungen als elektrisch isolierende Verbindungen ausgestaltet sind. Dies kann in grundsätzlich beliebiger Weise geschehen, so daß hierauf nicht näher eingegangen wird. Lediglich zur Vermeidung elektrostatischer Aufladungen sind die genannten Isolierverbindungen durch Widerstände 13 überbrückt.

Mit 14 ist eine Einrichtung zur Feststellung des maximal zulässigen Flüssigkeitspegels innerhalb des Behälters 1 bezeichnet, deren Meßfühler z.B. durch einen an sich bekannten Kaltleiter gebildet wird. Das Funktionsprinzip derartiger Kaltleitersysteme basiert darauf, daß mit dem Eintauchen des Kaltleiters in die Flüssigkeit, deren maximal zulässiger Pegel mit 15 bezeichnet ist, eine Widerstands- und damit eine Stromänderung eintritt, aus welcher die Information abgeleitet wird, daß der maximal zulässige Pegel 15 erreicht ist. Die eigensicher ausgeführte Einrichtung 14 ist in einen Stromkreis eingebunden, welcher ausgehend von der Einrichtung 14 durch ein Leitungselement 16, die Verbindungsleitung 11, ein Leitungselement 17, eine Überwachungseinrichtung 18, ein Leitungselement 19, die Verbindungsleitung 12 und ein Leitungselement 20 gebildet wird. Durch die Leitungselemente 16, 20 wird eine elektrische Verbindung zwischen den dem Behälter 1 zugekehrten Enden der Verbindungsleitungen 11, 12 einerseits und der Einrichtung 14 andererseits hergestellt. Durch die Leitungselemente 17, 19 werden elektrische Verbindungen zwischen den den Rohrleitungen 6, 7 zugekehrten Enden der Verbindungsleitungen 11, 12 einerseits und der Überwachungseinrichtung andererseits hergestellt. Durch die Überwachungseinrichtung 18, welche mit einem zeichnerisch angedeuteten Netzanschluß 21 versehen ist, wird diesem zuletzt genannten Stromkreis, der im wesentlichen als in sich geschlossener Stromkreis angesehen werden kann, eine definierte Spannung aufgeprägt, so daß sich ein von der Temperatur des Kaltleiters abhängiger Strom einstellt.

Die Überwachungseinrichtung 18, die im folgenden anhand ihrer Funktionen beschrieben werden wird, deren bauteilmäßige Realisierung jedoch grundsätzlich beliebig ist, steht über eine Leitung 22 mit einer Steuereinrichtung 23 in Verbindung, durch welch letztere das Absperrorgan 10 betätigbar ist. Es kann die Steuereinrichtung 23 darüber hinaus mit einer Anzeigeeinheit 24, welche den jeweiligen Schaltzustand des Absperrorgans 10 bzw. Störmeldungen, welche durch die Überwachungseinrichtung 18 übertragen werden, anzeigt. Praktisch kann die Anzeigeeinheit 24 beispielsweise der Monitor einer EDV-Anlage sein.

Schließlich ist mit 25 ein mit Drucktasten 26 und Kontrollleuchten 27 versehenes Betätigungsgerät bezeichnet, über welches der Vorgang des Befüllens des Behälters 1 aktivierbar ist bzw. auch beendet werden kann. Der Vorgang des Befüllens, welcher durch Öffnung des Absperrorgans 10 eingeleitet wird, findet jedoch nur dann statt, wenn diverse Sicherheitsfunktionen erfüllt sind, zu denen unter anderem der Füllstand des Behälters 1 gehört. So kann ein Befüllvorgang nicht ausgelöst werden, wenn der maximal zulässige Pegel 15 erreicht ist.

Im folgenden soll kurz auf die Wirkungsweise des oben beschriebenen Überwachungssystems eingegangen werden:

Sobald die beidseitigen Flanschverbindungen der Verbindungsleitungen 11, 12 mit den ortsfesten Rohrleitungen 6, 7 einerseits und den Befüllöffnungen bzw. Entlüftungsöffnungen des Behälters 1 andererseits hergestellt sind, wird über das Betätigungsgerät 25 der Befüllvorgang ausgelöst. Ein hierdurch bewirktes Schaltsignal gelangt zunächst in die Überwachungseinrichtung 18, durch welche an den oben genannten Stromkreis eine definierte Spannung gelegt wird und der Widerstand des Kaltleiters überprüft wird. In diese Prüfung, die im wesentlichen auf einer Widerstands- bzw. Leitfähigkeitsmessung beruht, ist der Zustand der Verbindungsschläuche 11, 12 sowie der in der Zeichnung mit 28 bezeichneten Schlauchkupplungen mit einbezogen. Dieser Prüfvorgang findet während eines definierten Zeitintervalls statt, wobei über die Leitung 22 erst dann ein Freigabesignal an die Steuereinrichtung 23 erfolgt, wenn keine Störung festgestellt worden ist. Über die Steuereinrichtung 23 wird dann das Absperrorgan 10 geöffnet.

Das Überwachungssystem bleibt während des gesamten Füllvorgangs aktiviert, d.h. sobald der Flüssigkeitsstand im Behälter 1 den maximal zulässigen Pegel 15 erreicht hat, welches anhand der Widerstandsänderung des Kaltleiters der Einrichtung 14 feststellbar ist, wird mittels der Überwachungseinrichtung 18 nunmehr die Steuereinrichtung 23 dahingehend betätigt, daß das Absperrorgan 10 geschlossen wird. Außerdem wird ein laufender Befüllvorgang automatisch unterbrochen, sobald sich irgendeine Störung einstellt, die eine Änderung der elektrischen Leitfähigkeit des oben bezeichneten Stromkreises zur Folge hat.

Mit 29 ist ein, in das Leitungselement 17 integrierter Not-Ausschalter bezeichnet.

Man erkennt, daß das oben bezeichnete Überwachungssystem ein automatisches Befüllen von Behältern 1 und damit sicheres Handhaben der eingangs bezeichneten Flüssigkeiten gewährleistet, wobei sowohl eine Überwachung der Verbindungsleitungen gegeben ist als auch ein Überschreiten eines maximal zulässigen Füllstands im Behälter vermieden wird.

Die, die Anschlußflansche 11′, 12′ tragenden Rohrleitungselemente können wahlweise als Teil der Rohrleitungen 6, 7 bzw. des Behälters 1 oder auch als Teil der Verbindungsleitungen 11, 12 betrachtet werden.

## Patentansprüche

1. Überwachungssystem für das Befüllen von Behältern (1) aus einer mit einem Absperrorgan (10) gesicherten Zapfstelle unter Mitwirkung wenigstens einer Verbindungsleitung (11, 12) mit einer, den maximal zulässigen Pegel (15) des Produktes erfassenden, vorzugsweise elektrischen Meßeinrichtung, gekennzeichnet durch eine elektrische leitfähige Verbindungsleitung (11), deren Verknüpfung mit dem Behälter (1) einerseits und mit der Zapfstelle andererseits elektrisch im wesentlichen isoliert ausgebildet ist und durch einen, der Überwachung des Befüllvorgangs dienenden elektrischen Stromkreis, in welchen sowohl die Meßeinrichtung als auch die Verbindungsleitung (11) eingebunden sind.

2. Überwachungssystem nach Anspruch 1, dadurch gekennzeichnet, daß die Meßeinrichtung ein an sich bekanntes Kaltleitersystem ist, daß in dem Stromkreis eine mit einer Steuerungseinrichtung (23) in Wirkverbindung stehende Überwachungseinrichtung (18) angeordnet ist und daß die Überwachungseinrichtung zumindest eine Spannungsquelle und Funktionselemente zur Messung elektrischer, zur Beschreibung des Füllstands des Behälters (1) sowie des Zustands der mechanischen Verbindung zwischen der Zapfstelle und dem Behälter geeigneter Parameter des Stromkreises umfaßt.

3. Überwachungssystem nach Anspruch 1 oder 2, gekennzeichnet durch die elektrischen Isolierungen der Verknüpfungen der Verbindungsleitung (11, 12) mit der Zapfstelle einerseits und dem Behälter (1) andererseits überbrückende Widerstände (13) zur Ableitung elektrostatischer Ladungen.

4. Überwachungssystem nach einem der vorangegangenen Ansprüche 1 bis 3, dadurch gekennzeichnet, daß die Zapfstelle aus wenigstens zwei Anschlüssen, nämlich einer Rohrleitung (6) zum Befüllen des Behälters und einer Rohrleitung (7) zur Führung von Abluft aus dem Behälter (1) besteht, daß an dem Behälter (1) Anschlüsse zur Befüllung sowie zur Entlüftung angeordnet sind, daß die Anschlüsse während des Befüllens über Verbindungsleitungen (11, 12) gekuppelt sind und daß beide Verbindungsleitungen (11, 12) im wesentlichen elektrisch isoliert gekuppelt und in den genannten Stromkreis eingebunden sind.

5. Überwachungssystem nach einem der vorangegangenen Ansprüche 1 bis 4, dadurch gekennzeichnet, daß der Überwachungseinrichtung (18) eine Betätigungseinrichtung (25) zugeordnet ist und daß das den Produktfluß steuernde Absperrorgan (10) in Abhängigkeit von dem Betriebszustand des genannten Stromkreises schaltbar ist.

## Claims

1. A monitoring system for filling containers (1) from a tapping point safeguarded by a shut-off element (10), combined with at least one connecting line (11, 12) with a preferably electrical measuring device detecting the maximum permissible level (15) of the product, characterized by an electrically conductive connecting line (11), the interconnection of which with the container (1) on the one hand and with the tapping point on the other hand is of substantially electrically insulated construction, and by a circuit for electric current serving to monitor the filling operation, in which electric circuit both the measuring device and the connecting line (11) are included.

2. A monitoring system according to claim 1, characterized in that the measuring device is a PTC resistor system known per se, in the electric circuit there is arranged a monitoring unit (18) in operative connection with a control device (23), and the monitoring unit comprises at least one voltage source and functional elements for measuring electrical parameters of the electric circuit suitable for describing the fill level of the container (1) and also the state of the mechanical connection between the tapping point and the container.

3. A monitoring system according to claim 1 or 2, characterized by resistors (13) bridging the electrical insulation of the interconnections of the connecting line (11, 12) with the tapping point on the one hand and with the container (1) on the other hand, to discharge electrostatic charges.

4. A monitoring system according to one of the preceding claims, characterized in that the tapping point consists of at least two connections, namely a pipe line (6) for filling the container (1) and a pipe line (7) for conveying outgoing air from the container (1), on the container (1) there are arranged connections for filling and for ventilation, the connections are coupled during the filling by way of connecting lines (11, 12) and both connecting lines (11, 12) are coupled in a substantially electrically insulated manner and are included in the said electric circuit.

5. A monitoring system according to one of the preceding claims 1 to 4, characterized in that the monitoring unit (18) has associated with it an actuating device (25) and the shut-off element (10) controlling the product flow is controlled in dependence on the functional state of the said electric circuit.

## Revendications

1. Système de contrôle du remplissage de récipients (1) à partir d'un distributeur protégé par un organe d'arrêt (10), en coopération avec au moins une canalisation de raccordement (11, 12) comportant un dispositif de mesure de préférence électrique, qui détecte le niveau maximal admissible (15) du produit, caractérisé par une canalisation de raccordement électriquement conductrice (11), dont la combinaison au récipient (1) d'une part et au distributeur d'autre part est réalisée de manière à être sensiblement isolée du point de vue électrique, et par un circuit électrique utilisé pour contrôler l'opération de remplissage et dans lequel sont insérés aussi bien le dispositif de mesure que la canalisation de raccordement (11).

2. Système de contrôle selon la revendication 1, caractérisé en ce que le dispositif de mesure est un système formé d'un conducteur à froid connu en soi, qu'un dispositif de contrôle (18) relié selon une liaison active à un dispositif de commande (23) est disposé dans le circuit et que le dispositif de contrôle comprend au moins une source de tension et des éléments fonctionnels pour mesurer des paramètres électriques du circuit, qui sont appropriés pour décrire l'état de remplissage du récipient (1) ainsi que l'état de la liaison mécanique entre le distributeur et le récipient.

3. Système de contrôle selon la revendication 1 ou 2, caractérisé par des résistances (13) qui shuntent les isolants électriques des combinaisons de la canalisation de raccordement (11, 12) avec le distributeur d'une part et avec le récipient (1) d'autre part et servent à évacuer des charges électrostatiques.

4. Dispositif de contrôle selon l'une des revendications précédentes 1 à 3, caractérisé en ce que le distributeur est constitué par au moins deux raccords, à savoir une canalisation tubulaire (6) servant au remplissage du récipient et une canalisation tubulaire (7) servant à évacuer du récipient l'air sortant, que des raccords pour le remplissage et pour la désaération sont disposés sur le récipient (1), que, pendant le remplissage, les raccords sont accouplés par l'intermédiaire de canalisations de raccordement (11, 12),et que les deux canalisations de raccordement (11, 12) sont accouplées en étant essentiellement isolées électriquement et sont intégrées dans ledit circuit.

5. Système de contrôle selon l'une des revendications précédentes 1 à 4, caractérisé en ce qu'un dispositif d'actionnement (25) est associé au dispositif de contrôle (18) et que l'organe d'arrêt (10), qui commande l'écoulement du produit, peut être commuté en fonction de l'état de fonctionnement dudit circuit.
